# EUROPÄISCHE PATENTSCHRIFT

(11) **EP 0 212 549 B1**
(45) Veröffentlichungstag und Bekanntmachung des Hinweises auf die Patenterteilung: **15.02.1989**
(21) Anmeldenummer: 86111141.7
(22) Anmeldetag: 12.08.1986
(51) Int. Cl.: A61D 1/08

(54) **Gerät zur Viehgeburtshilfe**
Device for facilitating delivery in livestock
Appareil pour aider à la parturition des veaux

(30) Priorität: 14.08.1985 DE 3529154
(43) Veröffentlichungstag der Anmeldung: 04.03.1987
(73) Patentinhaber: Rheintechnik Weiland & Kaspar KG Maschinenfabrik., 56170 Bendorf (DE)
(72) Erfinder: Weiland, Werner, D-5413 Bendorf-Sayn (DE)
(74) Vertreter: Quermann, Helmut, Dipl.-Ing.

(56) Entgegenhaltungen:
- EP-A- 0 038 039
- DE-A- 2 819 050
- FR-A- 2 561 519

## Beschreibung

Die Erfindung betrifft ein Gerät zur Viehgeburtshilfe gemäß dem ersten Teil von Anspruch 1.

Ein derartiges Gerät zur Viehgeburtshilfe ist aus der europäischen Patentschrift 0 038 039 bekannt. Dort weist das am Spannhebel angelenkte Teil des Zwischenhebels auf der dem Spannhebel abgekehrten Seite einen stangenförmigen Ansatz auf, auf dem Tellerfedern angeordnet sind, wobei diese auf dem dem Spannhebel abgekehrten Ende mittels einer Schraubenmutter gesichert und auf einen gewollten Wert vorgespannt sind. Das an dem anderen hülsenförmigen Teil angelenkte Teil des Zwischenhebels ist hohl ausgebildet, in unbelastetem Zustand übergreift es den stangenförmigen Ansatz des am Spannhebel angelenkten Teiles, am offenen Ende besitzt es einen eine Durchbrechung für den stangenförmigen Ansatz aufweisenden, als Widerlager für die Tellerfedern dienenden Boden.

Die Tellerfedern werden auf eine Last eingestellt, die nicht höher ist als eine solche, die die maximal zulässige Spannung zwischen Muttertier und Jungtier bei der Geburt bewirkt. Wird mit einer Kraft auf den Spannhebel eingewirkt, die zu einer höheren Belastung der Tellerfedern führt, wird das Tellerfederpaket zusammengezogen, der Spannhebel wird unwirksam, und das in diesem Zustand verschiebbare, dem Muttertier zugekehrte, hülsenförmige Teil läßt sich nicht mehr weiter vom Muttertier wegziehen. Die Spannung zwischen Muttertier und Jungtier kann also nicht mehr erhöht werden.

Das bekannte Gerät zur Viehgeburtshilfe hat sich in der Praxis durchaus bewährt. Nachteilig ist bei dem bekannten Gerät jedoch, daß es während des Geburtsverlaufs dem Geburtshelfer nicht möglich ist, das Gerät auf eine andere Last einzustellen, da er hierzu das Gerät demontieren müßte. Gerade die Änderung der mit dem Gerät auf das Muttertier bzw. das Jungtier ausübbaren maximalen Kraft kann für den Verlauf der Geburt von weitreichender Bedeutung sein. So kann die maximal zulässige Spannung zwischen Muttertier und Jungtier bei der Geburt beispielsweise durch die Liegeposition des Muttertieres oder die Lage des Jungtieres im Muttertier beeinflußt sein. Es kann ferner erforderlich sein, die Spannung infolge einer erst während der Geburt dem Geburtshelfer erkennbaren, individuellen Anatomie des Muttertiers und/oder des Jungtieres zu verändern. Eine zu groß eingestellte maximale Spannung führt zu Verletzungsgefahren und/oder unzumutbaren Belastungen für das Muttertier und/oder das Jungtier. Durch den zu hohen Zug auf das Jungtier mittels des Gerätes, eine zu niedrig eingestellte Spannung würde keine optimale Unterstützung des Geburtsverlaufs durch das Gerät zur Viehgeburtshilfe ermöglichen.

Es ist Aufgabe vorliegender Erfindung, ein Gerät zur Viehgeburtshilfe der genannten Art zu schaffen, mit dem die vorstehend geschilderten Nachteile vermieden werden können und es während des Geburtsverlaufs möglich ist, die durch das Gerät ausübbaren maximalen Zugkräfte zu variieren.

Gelöst wird die Aufgabe durch ein Gerät mit folgenden Merkmalen:
- das eine Teil des Zwischenhebels weist eine senkrecht zu dessen Längserstreckung angeordnete Ausnehmung auf,
- das andere Teil des Zwischenhebels besitzt ein durch das federnde Element federbelastetes Bauteil zum formschlüssigen Eingriff in die Ausnehmung,
- die Ausnehmung hat über ihre Länge eine variable Wirkfläche für das federbelastete Bauteil, und
- die Ausnehmung und das federbelastete Bauteil sind mittels eines Stellelementes zueinander verschiebbar.

Durch die erfindungsgemäße Lösung ist es möglich, die durch das Gerät auf das Jungtier aufbringbaren maximalen Kräfte während des Geburtsvorganges zu variieren, ohne daß eine Demontage des Geräts erforderlich ist. Die Kraftübertragung zwischen den beiden Zwischenhebeln erfolgt durch den formschlüssigen Eingriff des federbelasteten Bauteils in die Ausnehmung, infolge der Anordnung der Ausnehmung senkrecht zur Längserstreckung können die Wirkflächen für das federbelastete Bauteil variiert werden. Die Ausnehmung weist über ihre Länge unterschiedlich große Wirkflächen auf, d.h. es können an der betreffenden formschlüssigen Eingriffstelle des federbelasteten Bauteils mit der entsprechenden Stelle der Ausnehmung in Abhängigkeit von der betreffenden Ausnehmungsstelle unterschiedliche Kräfte vom einen Teil des Zwischenhebels auf den anderen Teil des Zwischenhebels übertragen werden. Verstellt wird die Ausnehmung und das federbelastete Bauteil mittels des Stellelementes, das am Gerät so angebracht sein sollte, daß es dem Geburtshelfer gut zugänglich ist.

Gemäß einer besonderen Ausführungsform der Erfindung ist vorgesehen, daß das die Ausnehmung aufweisende Teil einen länglichen Zylinder besitzt, wobei die Ausnehmung senkrecht zur Längserstreckung des Zylinders am Umfang des Zylinders verläuft. Bei einer derartigen Ausgestaltung des die Ausnehmung aufweisenden Teiles sollte das das federbelastete Bauteil aufnehmende andere Teil des Zwischenhebels ebenfalls zylindrisch ausgebildet sein, jedoch mit einer Durchgangsbohrung, damit der die Ausnehmung aufweisende längliche Zylinder innerhalb des Hohlzylinders gelagert werden kann. Bei einer zylindrischen Ausführung der Teile des Zwischenhebels ist es möglich, durch einfaches Drehen des inneren Zylinders mit der Ausnehmung die Wirkflächen für das federbelastete Bauteil zu variieren. Es ist selbstverständlich möglich und liegt gleichfalls im Rahmen der Erfindung, wenn das die Ausnehmung aufweisende Teil des Zwischenhebels als ebene Platte ausgebildet ist, wobei die Veränderung der Wirkflächen für das federbelastete Bauteil durch ein Verschieben der Platte erfolgt, Daneben sind vielfältige Variationsmöglichkeiten für das die Ausnehmung aufweisende Teil des Zwischenhebels und das das federbelastete Bauteil des anderen Teils des Zwischenhebels denkbar, entscheidend ist, daß die Ausnehmung eine gewisse Länge aufweist, die eine gegenüber dem federbelasteten Bauteil variable Wirkfläche aufweist. Bei einer geringen Wirkfläche sind die durch den Zwischenhebel übertragbaren Kräfte gering, bei großer Wirkfläche dagegen groß, dazwischen ist es prinzipiell möglich, das Kraftspektrum stufenlos zu variieren.

Vorteilhaft ist die Aufnehmung konkav ausgebildet, wobei die Tiefe der Ausnehmung in deren Längserstreckung zunimmt. Unter "Längserstreckung" wird dabei verstanden, daß die Tiefe der Ausnehmung an einem bestimmten Punkt der Ausnehmung gering ist und in einer definierten Richtung der Ausnehmung zunimmt. Für die Ausführungsform des als länglicher Zylinder ausgebildeten Teiles bedeutet dies, daß die Ausnehmung beispielsweise bei einem gedachten Winkel von 0_{°} minimal ist und bis zu einem Drehwinkel von 270_{°} zur maximalen Tiefe anwächst. Die konkave Ausbildung der Ausnehmung gewährleistet, daß das federbelastete Bauteil bei Erreichen der maximalen Spannung sanft aus der Ausnehmung gleiten kann. Damit an der Wirkfläche von Ausnehmung und federbelastetem Bauteil maximale Kräfte übertragen werden können, sollte die Steilheit der Ausnehmung in ihrer Längserstreckung zunehmen.

Gemäß einer besonderen Ausführungsform der Erfindung ist vorgesehen, daß das federbelastete Bauteil eine Kugel aufweist. Bei dieser Ausgestaltung ergibt sich die variable Wirkfläche zwischen der Kugel und der vorteilhaft konkav ausgebildeten Ausnehmung. Je tiefer die Ausnehmung ausgebildet ist, desto größer wird die Wirkfläche für die Kugel, und demzufolge sind große übertragbare Kräfte erreichbar. Die Tiefe der Ausnehmung im Bereich eines Endes der Ausnehmung sollte dabei etwa 0,1 x Durchmesser der Kugel, im Bereich des anderen Endes der Ausnehmung 0,4 x Durchmesser der Kugel betragen. Durch einen Wert von 0,4 x dem Durchmesser ist sichergestellt, daß bei Überschreiten der maximalen Spannung die Kugel definiert aus der Ausnehmung austreten kann.

Neben der Ausbildung des federbelasteten Bauteils mit einer Kugel ist es gleichfalls möglich, statt der Kugel andere Bauteile, wie beispielsweise einen Keil, eine abgerundete Platte oder einen abgerundeten Stift vorzusehen.

Vorteilhaft ist bei der Ausführungsform in Art einer Kugel diese in einer Halbschale eines Stempels gehalten, wobei zwischen dem Gehäuse des anderen Teils des Zwischenhebels und dem Stempel die vorgespannte Feder angeordnet ist. Die Feder sollte als elastisch verformbarer Block, insbesondere als aus Kunststoff bestehender Zylinder oder als metallische Spiralfeder ausgebildet sein.

Eine besondere Ausführungsform der Erfindung sieht vor, daß das die Ausnehmung aufweisende Teil des Zwischenhebels eine in dessen Längserstreckung verlaufende weitere Ausnehmung aufweist. Durch eine entsprechende Drehung des genannten Teils des Zwischenhebels kann das federbelastete Bauteil in Eingriff mit der weiteren Ausnehmung gebracht werden, was zur Folge hat, daß keine Wirkfläche zwischen dem federbelasteten Bauteil und der weiteren Ausnehmung existiert und somit bei einer Betätigung des einen Teils des Zwischenhebels mittels des Spannhebels das andere Teil des Zwischenhebels nicht bewegt wird. Bei einer derartigen Betätigung des Zwischenhebels wird das federbelastete Bauteil vielmehr in Längserstreckung der weiteren Ausnehmung geführt. Damit eine Führung des federbelasteten Bauteils innerhalb dieser Ausnehmung möglich ist, muß die Ausnehmung selbstverständlich einen größeren Querschnitt aufweisen als das federbelastete Bauteil.

Durch eine entsprechende Bewegung der die Wirkfläche aufweisenden Ausnehmung bezüglich des federbelasteten Bauteils kann das federbelastete Bauteil aus der in Längserstreckung des Zwischenhebels verlaufenden Ausnehmung herausgeführt werden und in die senkrecht zur Längserstreckung angeordnete Ausnehmung überführt werden, so daß nunmehr Kräfte übertragen werden können.

Das Stellelement ist vorteilhaft drehfest mit dem länglichen Zylinder verbunden, wobei das dem Spannhebel zugewandte Ende des Zylinders im Ende des am Spannhebel angelenkten Zwischenhebels axial fest, hingegen drehbar gelagert ist und das Stellglied in verschiedenen Stellungen in Rastgliedem feststellbar ist.

Weitere Merkmale der Erfindung sind in der Beschreibung der Figuren und in den Unteransprüchen dargestellt, wobei bemerkt wird, daß alle Einzelmerkmale und alle Kombinationen von Einzelmerkmalen erfindungswesentlich sind.

In den Figuren ist die Erfindung an einer Ausführungsform beispielsweise dargestellt, ohne auf diese Ausführungsform beschränkt zu sein.

Es stellt dar:
Fig. 1 eine Seitenansicht des erfindungsgemäßen Gerätes, teilweise im Schnitt,
Fig. 2 eine Aufsicht, teilweise im Schnitt,
Fig. 3 eine Seitenansicht des Zwischenhebels,
Fig. 4 einen senkrechten Schnitt durch einen Teil des Zwischenhebels und
Fig. 5 einen senkrechten Schnitt durch den die Ausnehmung aufweisenden länglichen Zylinder gemäß der Darstellung in Fig. 4.

Die Stange 1 ist als außen glattes Hohlrohr ausgebildet. Das bei Gebrauch dem Muttertier zugekehrte, eine Querstange tragende Ende ist als nicht zur Erfindung gehörig nicht dargestellt. Das dem Muttertier abgekehrte Ende der Stange 1 besteht zweckmäßig aus den ineinandersteckbaren Teilen 2, 3 und 4, von denen das letzte als Handgriff für die Gesamtstange ausgebildet ist. Zwischen dem dem Muttertier zugekehrten Ende der Stange 1 und den neinandersteckbaren Teilen 2, 3 und 4 sind auf der Stange 1 zwei abwechselnd verschiebbare und feststellbare, hülsenförmige Teile 5 und 6 angeordnet. An dem einen hülsenförmigen Teil 6, nämlich dem vom Muttertier abgekehrten, ist bei 7 in an sich bekannter Weise der Spannhebel 8 angelenkt. In kurzem Abstand vom Anlenkpunkt 7 ist am Spannhebel 8 bei 9 der Zwischenhebel 10 mit einem Ende angelenkt, dessen anderes Ende bei 11 an das andere hülsenförmige Teil 5 angelenkt ist. Das eine hülsenförmige Teil 6 trägt zu beiden Seiten Haken 12 und 13, das andere hülsenförmige Teil 5 den Haken 14. Die Haken 12, 13 und 14 sind auf der dem Muttertier abgekehrten Seite offen. In jeweils zwei auf gegenüberliegenden Seiten angeordneten Haken 12 und 13 bzw. 12 und 14 werden entsprechend den Anforderungen beim Geburtsverlauf die beiden Enden einer Beinschlinge gehängt, deren anderes Ende um das eine Bein des Jungtieres geschlungen ist.

Der Zwischenhebel 10 ist zweiteilig ausgebildet. Er besteht aus dem am Spannhebel 8 angelenkten Teil 15 und dem am anderen hülsenförmigen Teil 5 angelenkten Teil 16. Das Teil 16 besteht aus einer Zylinderhülse 17 mit zwei an deren Unterseite angeordneten Ansätzen 18 zur Verbindung des Teils 16 mit dem hülsenförmigen Teil 5 im Punkt 11 mittels nicht näher dargestellter Befestigungsmittel. Die Zylinderhülse 17 besitzt auf ihrer Oberseite einen hülsenförmigen Ansatz 19, der im Bereich seines oberen Endes mit einem Innengewinde 20 versehen ist, in das ein Deckel 21 einschraubbar ist. Der innerhalb des hülsenförmigen Ansatzes 19 gebildete Raum steht in Verbindung mit dem innerhalb der Zylinderhülse 17 gebildeten Raum. Die Innenräume der Teile 17 und 19 weisen einen kreisförmigen Querschnitt auf.

Das mit dem hülsenförmigen Teil 6 verbundene Teil 15 besteht aus einem länglichen Zylinder, der mit seinem dem Teil 16 abgewandten Ende drehbar in einem Aufnahmeteil 23 verbunden ist, das in Punkt 9 mit dem Spannhebel 8 verbunden ist. Das Aufnahmeteil 23 weist auf seiner dem Zylinder 22 zugewandten Seite eine sich erweiternde Öffnung 24 auf, die der Zylinder 22 durchsetzt. Der Zylinder 22 weist auf seinem dem Aufnahmeteil 23 zugewandten Ende einen Stiftansatz 25 mit einem nicht näher dargestellten Gewinde auf, der einen Quersteg 26 des Aufnahmeteils 23 durchsetzt und mittels einer Befestigungsmutter 27 gesichert ist. Im Bereich des Aufnahmeteils 23 ist ein Stellhebel 28 drehfest mit dem Zylinder 22 verbunden, der Stellhebel weist eine Spange 29 auf, die den Zylinder 22 halbkreisförmig umgibt, wobei die freien Enden der Spange Ausnehmungen für einen den Zylinder 22 durchsetzenden Bolzen 30 aufweisen. Mit der Spange 29 ist ein Hebel 31 verbunden, der auf seiner der Spange 29 abgewandten Seite einen Griff 32 aufnimmt. Die der Zylinderhülse 17 zugewandte Kante des Aufnahmeteils 23 weist in das Aufnahmeteil eingebrachte, beabstandet voneinander angeordnete, halbkreisförmige Ausnehmungen 33 auf. Der Durchmesser der Ausnehmungen 33 ist geringfügig größer als der Durchmesser des gleichfalls kreisförmig ausgebildeten Hebels 31. Jeweils im Bereich der Schenkel der Spange 29 angeordnete, den Bolzen 30 umgebende Federn 34 beaufschlagen den Stellhebel 28 derart, daß der Hebel 31 in Richtung des Aufnahmeteils 23 bewegt wird. Der längliche Zylinder 22 ist somit durch die Befestigungsmutter 27 axial fest, jedoch prinzipiell drehbar gelagert, wobei der längliche Zylinder 22 jedoch mittels des Stellhebels in einer bestimmten Drehposition gehalten werden kann, in der der Hebel 21 in eine der Ausnehmungen 33 des Aufnahmeteils 23 ragt.

Im hülsenförmigen Ansatz 19 des Teils 16 ist ein Stempel 36 geringfügig geringeren Außendurchmessers als der Innendurchmesser des Ansatzes 19 angeordnet, der an seiner Unterseite in einer Halbschale 37 eine Kugel 38 aufnimmt. Von der Oberseite des Stempels 36 ragt eine zylindrische Ausnehmung 39 in den Stempel 36, in dieser Ausnehmung 39 befindet sich ein zylindrisch ausgebildeter, aus Kunststoff bestehender, elastisch verformbarer Block 40. In Anlage mit der Oberseite des Blocks 40 gelangt der in den hülsenförmigen Ansatz 19 einschraubbare Deckel 21. Der Durchmesser des Blockes 40 ist so bemessen, daß bei einer Einleitung von Druckkräften in den Block dieser genügend Raum hat, um sich zwischen der umlaufenden Wand 41 des Stempels 36 auszudehnen.

Infolge des zwischen dem Deckel 21 und dem Stempel 36 befindlichen elastischen Blockes 40 wird die Kugel 38 in Richtung auf den länglichen Zylinder 22 gedrückt.

Der längliche Zylinder 22 weist in dessen Längserstreckung eine Nut 35 bogenförmigen Querschnitts auf. Der Bogen weist etwa den gleichen Krümmungsradius wie der Krümmungsradius der Kugel 38 auf, die Tiefe der Nut ist so gewählt, daß bei entspanntem elastischem Block 40 von der Kugel 38 keine nennenswerten Kräfte auf den Nutgrund übertragen werden. Befindet sich der längliche Zylinder 22 in einer solchen Drehposition, kann der Zylinder 22 in seiner Längsrichtung hin- und herbewegt werden, ohne daß durch das Teil 15 Kräfte auf das Teil 16 übertragen werden können. Senkrecht zur Nut 35 verläuft etwa im Bereich der Mitte der Nut 35 am Umfang des Zylinders 22 eine Ausnehmung 42. Die Ausnehmung hat über ihre Länge eine variable Wirkfläche für die Kugel 28. Variable Wirkflächen können dabei durch eine Verdrehung des Zylinders 22 mittels des Stellhebels 28 vorgenommen werden. Die Ausnehmung 42 ist konkav ausgebildet, wobei die tiefste Ausnehmung in deren Längserstreckung zunimmt. Wie insbesondere die Fig. 4 und 5 verdeutlichen, besitzt der längliche Zylinder 22 Ansätze 43, deren Durchmesser geringfügig geringer als der Innendurchmesser der Zylinderhülse 17 ist, und demzufolge die Ansätze 43 innerhalb der Zylinderhülse 17 gleiten können. Im Bereich der Ausnehmung 42 weist der Zylinder 22 einen konstanten, reduzierten Durchmesser auf, der den Ausnehmungsgrund darstellt. Die Ausnehmung 42 kann dabei von der einen Begrenzungslinie der Nut 35 bis zur anderen Begrenzungslinie der Nut 35 sich erstrecken. Es ist gleichfalls denkbar, daß die Ausnehmung 42 nur einen bestimmten Teilkreis einnimmt. Veränderlich ist über die Länge der Ausnehmung deren Tiefe, d.h. das Maß von der Oberkante der Ausnehmung 42 zum Grund der Ausnehmung. Die in Fig. 5 durch den Pfeil dargestellte Blickrichtung, die für die Längserstreckung der Ausnehmung 42 stehen soll, bedeutet dies, daß - ausgehend von der Nut 35 - die Tiefe der Ausnehmung gering ist und somit auch die Wirkfläche zum formschlüssigen Eingriff der Kugel in die Ausnehmung 42 gering ist, die Tiefe über die Längserstreckung der Ausnehmung zunimmt, bis sie etwa bei 270_{°} eine solche Tiefe erreicht hat, die etwa dem 0,4fachen Durchmesser der Kugel entspricht. Mit der Linie 44 ist die Oberkante der Ausnehmung 42 verdeutlicht. Der längliche Zylinder 22 weist von der Ausnehmung 42 ausgehend in Längserstreckung des Zylinders 22 verjüngte Abschnitte 45 auf, deren Länge etwa der Länge der Nut 35 entspricht. Die Verjüngung der Abschnitte 45 hängt dabei von der Tiefe der Nut 42 ab. Eine geringe Tiefe bedeutet eine große Verjüngung, eine große Tiefe eine geringe Verjüngung. Befindet sich die Kugel 38 an einer bestimmten Stelle der Ausnehmung 42 und werden Kräfte in den Zylinder 22 eingeleitet, die größer sind als diejenigen, die an der Kontaktstelle von Ausnehmung 42 und Kugel 38 übertragbar sind, gleitet die Kugel 38 aus der Ausnehmung 42 in den verjüngten Abschnitt 45, was zur Folge hat, daß das Teil 16 nicht mitbewegt wird.

Die Dimensionierung der Ausnehmung 42, der Nut 35 sowie der Kugel 38 hängt primär von den zu übertragenden Kräften ab. Beispielsweise kann die zu übertragende Kraft in einem Bereich von 0 bis 380 kp gewählt werden. Zweckmäßig ist es, die Tiefe der Ausnehmung im Bereich des einen Endes der Ausnehmung 42 bei etwa 0,1 x Durchmesser der Kugel 38, im Bereich des anderen Endes der Ausnehmung 42 ungefähr 0,4 x Durchmesser der Kugel 38 zu wählen. Durch die letztgenannte Durchmessergröße ist gewährleistet, daß auch bei großen Wirkflächen ein definierter Austritt der Kugel 38 aus der Ausnehmung 42 gewährleistet ist.

Auf der Innenseite weisen die beiden hülsenförmigen Teile 5 und 6 zur Stange 1 offene Ausnehmungen 46 und 47 auf. Die der Stange 1 abgekehrten Flächen dieser Ausnehmungen sind als in Richtung vom Muttertier weg zur Stange 1 geneigte schiefe Ebenen ausgebildet. In diesen Ausnehmungen 46 und 47 sind Kugeln 48 bzw. 49 oder dergleichen angeordnet, deren Durchmesser kleiner ist als der größte Abstand zwischen der Stange 1 und der der Stange abgekehrten Wand der Ausnehmung 46 bzw. 47, aber größer als der geringste Abstand zwischen diesen beiden. Stehen die beiden hülsenförmigen Teile 5 und 6 unter Spannung, sind die Kugeln 48 und 49 oder dergleichen in den Ausnehmungen 46 bzw. 47 vom Muttertier weg verschoben, so daß die Kugeln zwischen der schiefen Ebene und der Stange die hülsenförmigen Teile 5 bzw. 6 auf der Stange 1 festklemmen. Wird jetzt der Spannhebel 8 mit dem freien Ende von der Stange 1 wegbewegt, bleibt das dem Muttertier zugekehrte hülsenförmige Teil 5 stehen, während das dem Muttertier abgekehrte hülsenförmige Teil 6 vom Muttertier weggezogen wird. Dabei verschiebt sich die Kugel 48 in der Ausnehmung 46 in den Teil der Ausnehmung 46 mit der größeren Höhe, so daß die Verklemmung zwischen Stange 1 und hülsenförmigem Teil 6 sich löst und dieses hülsenförmige Teil vom Muttertier weg verschoben werden kann. Bei gegensinniger Bewegung des Spannhebels 8 wird das andere hülsenförmige Teil 5 entsprechend bewegt.

Um eine Verklemmung zwischen den beiden hülsenförmigen Teilen 5 und 6 und der Stange 1 sofort lösen zu können, weisen die beiden hülsenförmigen Teile 5 bzw. 6 zwischen der Ausnehmung 46 bzw. 47 und der radialen Außenwand Durchbrechungen auf, in denen Stößel 50 bzw. 51 gelagert sind, die mit einem Ende an den Kugeln oder dergleichen 48 bzw. 49 anliegen und mit dem anderen Ende aus den hülsenförmigen Teilen 5 bzw. 6 vorstehen. Der Spannhebel 8 weist auf der der Stange 1 zugekehrten Seite einen Ansatz 52 auf. Wird der Spannhebel 8 so weit wie möglich in Richtung auf die Stange 1 gedrückt, drückt der Ansatz 52 den Stößel 51 im hülsenförmigen Teil 6 gegen die Kugel 48, so daß diese sich aus ihrer Verklemmung löst und damit dieses hülsenförmige Teil 6, welches in Richtung auf das andere hülsenförmige Teil 5 rutscht. Hier stößt es gegen das freie Ende des Stößels 50, welches wiederum die Kugel 49 oder dergleichen aus ihrer Verklemmung drückt, so daß auch das zweite hülsenförmige Teil 5 sich löst und beide hülsenförmige Teile in Richtung auf das Muttertier rutschen können.

## Patentansprüche

1. Gerät zur Viehgeburtshilfe, bestehend aus einer gegen den Körper des Muttertiers abstützbaren Stange (1) oder dergleichen, zwei auf der Stange angeordneten, abwechselnd verschiebbaren und feststellbaren, hülsenförmigen Teilen (5, 6), einer an den beiden Teilen befestigten Halteeinrichtung (12-14), die eine in Zugrichtung fortlaufende Anspannung der Beinschlingen für das Jungtier ermöglicht, einem an einem der hülsenförmigen Teile (5, 6) - zweckmäßig dem beim Gebrauch dem Muttertier abgekehrten Teil (16) - angelenkten Spannhebel (8), einem mit einem Ende in Abstand von dem einen hülsenförmigen Teil (6) am Spannhebel (bei 9) und mit dem anderen Ende am anderen hülsenförmigen Teil (5) (bei 11) angelenkten, zweiteiligen Zwischenhebel (10), dessen beide Teile (15, 16) gegen die Kraft mindestens eines federnden, auf eine gewollte Last einstellbaren Elementes (40) auseinanderziehbar sind, sowie durch den Spannhebel betätigbaren Mitteln (50, 51, 52) zum Lösen der auf der Stange festgestellten, hülsenförmigen Teile, gekennzeichnet durch folgende Merkmale:
-das eine Teil (15) des Zwischenhebels (10) weist eine senkrecht zu dessen Längserstreckung angeordnete Ausnehmung (42) auf,
- das andere Teil (16) des Zwischenhebels (10) besitzt ein durch das federnde Element (40) federbelastetes Bauteil (36, 38) zum formschlüssigen Eingriff in die Ausnehmung (42),
- die Ausnehmung (42) hat über ihre Länge eine variable Wirkfläche für das federbelastete Bauteil (36, 38), und
- die Ausnehmung (42) und das federbelastete Bauteil (36, 38) sind mittels eines Stellelementes (28) zueinander verschiebbar.

2. Gerät nach Anspruch 1, dadurch gekennzeichnet, daß das die Ausnehmung (42) aufweisende Teil (15) einen länglichen Zylinder (22) besitzt, wobei die Ausnehmung (42) senkrecht zur Längserstreckung des Zylinders (22) am Umfang des Zylinders (22) verläuft.

3. Gerät nach Anspruch 1 oder 2, dadurch gekennzeichnet, daß die Ausnehmung (42) konkav ausgebildet ist, wobei die Tiefe der Ausnehmung in deren Längserstreckung zunimmt.

4. Gerät nach einem der Ansprüche 1 bis 3, dadurch gekennzeichnet, daß die Steilheit der Ausnehmung in ihrer Längenerstreckung zunimmt.

5. Gerät nach einem der Ansprüche 1 bis 4, dadurch gekennzeichnet, daß das federbelastete Bauteil (36, 38) eine Kugel (38) aufweist.

6. Gerät nach Anspruch 5, dadurch gekennzeichnet, daß die Tiefe der Ausnehmung (42) im Bereich eines Endes der Ausnehmung (42) 0,1 x Durchmesser der Kugel (38), im Bereich des anderen Endes der Ausnehmung (42) 0,4 x Durchmesser der Kugel (38) beträgt.

7. Gerät nach Anspruch 5 oder 6, dadurch gekennzeichnet, daß die Kugel (38) in einer Halbschale (37) eines Stempels (36) gehalten ist, wobei das federnde Element (40) als eine vorgespannte Feder zwischen dem Gehäuse (19) des anderen Teils (16) des Zwischenhebels (10) und dem Stempel (36) angeordnet ist.

8. Gerät nach Anspruch 7, dadurch gekennzeichnet, daß die Feder als elastisch verformbarer Block, insbesondere als aus Kunststoff bestehender Zylinder (40) oder als metallische Spiralfeder ausgebildet ist.

9. Gerät nach einem der vorhergehenden Ansprüche, dadurch gekennzeichnet, daß das die Ausnehmung (42) aufweisende Teil (15) des Zwischenhebels (10) eine in dessen Längserstreckung verlaufende Ausnehmung (35) aufweist.

10. Gerät nach einem der Ansprüche 2 bis 9, dadurch gekennzeichnet, daß das Stellelement (28) drehfest mit dem länglichen Zylinder (22) verbunden ist, wobei das dem Spannhebel (8) zugewandte Ende des Zylinders (22) im Ende des am Spannhebel (8) angelenkten einen Teils (15) des Zwischenhebels (10) axial fest, hingegen drehbar gelagert ist und das Spannelement (28) in verschiedenen Stellungen in Rastgliedern (33) feststellbar ist.

## Revendications

1. Appareil pour aider à la parturition du bétail, cet appareil comprenant:
- une tige (1) ou analogue susceptible de prendre appui contre le corps de l'animal-mère,
- deux parties (5, 6) en forme de douille disposées sur la tige (1) et susceptibles d'être alternativement déplacées et fixées en position,
- des dispositifs de maintien (12 à 14) fixés sur les deux parties (5, 6) et permettant d'exercer un effort de traction sur le noeud coulant entourant les pattes du jeune animal,
- un levier tendeur (8) articulé sur une des parties (5, 6) en forme de douille, de préférence sur la partie (6), la plus éloignée de l'animal-mère pendant l'utilisation de l'appareil,
- un levier intermédiaire (10) en deux parties, articulé (en 9) par une extrémité et à une certaine distance de l'une (6) des parties en forme de douille, au levier tendeur (8) et articulé (en 11), par son autre extrémité, à l'autre partie (5) en forme de douille, levier dont les deux parties (15, 16) sont susceptibles d'être écartées l'une de l'autre sous l'action d'au moins un élément élastique (40) réglable sur une charge choisie volontairement,
- des moyens (50, 51, 52) susceptibles d'être actionnés par le levier tendeur (8) pour libérer les parties en forme de douille fixées sur la tige, appareil caractérisé en ce que:
- l'une (15) des parties du levier intermédiaire (10) comporte un évidement (42) perpendiculaire à son extension longitudinale,
- l'autre partie (16) du levier intermédiaire (10) comporte une partie constitutive (36, 38), sollicitée par l'élément élastique (40) pour entrer en prise, avec interpénétration de formes, dans l'évidement (42),
- l'évidement (42) a, sur sa longueur, une surface utile variable pour la partie constitutive (36, 38) sollicitée élastiquement,
- l'évidement (42) et la partie constitutive (36, 38) sont susceptibles d'être déplacés l'un par rapport à l'autre au moyen d'un élément de réglage (28).

2. Appareil selon la revendication 1, caractérisé en ce que la partie (15) comportant l'évidement (42) comprend un cylindre longiforme (22), l'évidement (42) s'étendant sur la périphérie de ce cylindre (22) perpendiculairement par rapport à l'extension longitudinale de ce cylindre (22).

3. Appareil selon la revendication 1 ou 2, caractérisé en ce que l'évidement (42) est concave, la profondeur de cet évidement augmentant sur l'extension longitudinale de celui-ci.

4. Appareil selon l'une des revendications 1 à 3, caractérisé en ce que la pente de l'évidement (42) augmente sur l'extension longitudinale de celui-ci.

5. Appareil selon l'une des revendications 1 à 4, caractérisé en ce que la partie constitutive (36, 38) comporte une bille (38).

6. Appareil selon la revendication 5, caractérisé en ce que la profondeur de l'évidement (42) est égale, au voisinage d'une extrémité de cet évidement (42), à 0,1 multiplié par le diamètre de la bille (38), tandis qu'elle est égale, au voisinage de l'autre extrémité de l'évidement (42), à 0,4 multiplié par le diamètre de la bille (38).

7. Appareil selon la revendication 5 ou 6, caractérisé en ce que la bille (38) est maintenue dans une demi-cuvette (37) d'un piston (36), l'élément élastique (40) jouant le rôle d'un ressort précontraint, étant disposé entre le boîtier (19) de l'autre partie (16) du levier intermédiaire (10) et le piston (36).

8. Appareil selon la revendication 7, caractérisé en ce que l'élément élastique (40) revêt la forme d'un bloc déformable élastiquement, notamment d'un cylindre (40) en matière plastique, ou bien revêt la forme d'un ressort métallique hélicoïdal.

9. Appareil selon l'une des précédentes revendications, caractérisé en ce que la partie (15), comportant l'évidement (42), du levier intermédiaire (10) comprend un évidement (35) s'étendant sur l'extension longitudinale de cette partie.

10. Appareil selon l'une des revendications 2 à 9, caractérisé en ce que l'élément de réglage (28) est solidaire en rotation du cylindre longiforme (22), l'extrémité, tournée vers le levier tendeur (8), du cylindre (22) étant montée, fixe axialement mais par contre en étant susceptible de tourner, dans l'extrémité de la partie (15), articulée sur le levier tendeur (8) du levier intermédiaire (10) et l'élément de réglage (28) pouvent être fixé en différentes positions dans les organes d'encliquetage (33).

## Claims

1. Device for facilitating delivery in livestock, comprising a bar (1) or similar which can be supported against the body of the mother animal; two pod-shaped parts (5, 6) arranged on the bar and alternately displaceable and lockable; a retaining device (12-14) which is fixed to said two parts and allows the leg slings for the young animal to be progressively tightened in the direction of draught; a tension lever (8) hinged on one of the pod-shaped parts (5, 6) - conveniently the one that is remote from the mother animal when in use; a two-part intermediate lever (10), hinged by one end on the tension lever (at 9), spaced from the one pod-shaped part (6), and by the other end on the other pod-shaped part (5) (at 11), the two parts (15, 16) of said intermediate lever adapted to be pulled apart against the force of at least one resilient element (40) which can be set to a desired load; and means (50, 51, 52) actuated by the tension lever, for releasing the pod-shaped parts locked on the bar, characterized by the following features:
- one part (15) of the intermediate lever (10) has a recess (42) disposed perpendicular to the lever's longitudinal direction of extension,
- the other part (16) of the intermediate lever (10) has a component (36, 38) which is spring-loaded by resilient element (40), for positive engagement into the recess (42),
- the recess (42) has along its length a variable operative surface for the spring-loaded component (36, 38), and
- the recess (42) and the spring-loaded component (36, 38) can be displaced in relation to one another by means of a control element (28).

2. Device according to Claim 1, characterised in that the part (15) incorporating the recess (42) has an elongate cylinder (22), the recess (42) extending perpendicular to the direction of longitudinal extension of the cylinder (22) on the circumference of the cylinder (22).

3. Device according to Claim 1 or 2, characterised in that the recess (42) is concave, and the depth of the recess increases in the direction of its longitudinal extension.

4. Device according to one of Claims 1 to 3, characterised in that the steepness of the recess increases in the direction of its longitudinal extension.

5. Device according to one of Claims 1 to 4, characterised in that the spring-loaded component (36, 38) has a ball (38).

6. Device according to Claim 5, characterised in that the depth of the recess (42) is 0.1 x the diameter of the ball (38) in the vicinity of one end of the recess (42), and 0.4 x diameter of the ball (38) in the vicinity of the other end of the recess (42).

7. Device according to Claim 5 or 6, characterised in that the ball (38) is held in a half-shell (37) of a plunger (36), the resilient element (40) being disposed as a pre-tensioned spring between the housing (19) of the other part (16) of the intermediate lever (10) and the plunger (36).

8. Device according to Claim 7, characterised in that the spring is constructed as an elastically deformable block, in particular as a cylinder (40) made of plastic or as a metallic flat coil spring.

9. Device according to one of the preceding claims, characterised in that the part (15) of the intermediate lever (10) incorporating the recess (42) has a recess (35) running in the direction of longitudinal extension of said lever.

10. Device according to one of Claims 2 to 9, characterised in that the control element (28) is joined in non-rotatable manner to the elongate cylinder (22), the end of the cylinder (22) nearest the tension lever (8) being mounted in an axially rigid but rotative manner in the end of the part (15) of the intermediate lever (10) hinged on the tension lever (8), and the tensioning element (28) can be secured in various positions in locking members (33).
